# FASCICULE DE BREVET EUROPEEN

(11) **EP 1 646 070 B1**
(45) Date de publication et mention de la délivrance du brevet: **25.04.2007**
(21) Numéro de dépôt: 05292078.2
(22) Date de dépôt: 06.10.2005
(51) Int. Cl.: H01J 61/34, H01J 61/54

(54) **Lampe à éclats à gaz rare**
Blitzlicht mit Edelgas
Noble gas flashlight

(30) Priorité: 08.10.2004 FR 0410614
(43) Date de publication de la demande: 12.04.2006
(73) Titulaire: MBDA France, 75016 Paris (FR)
(72) Inventeur: Teneze, Bernard, 18570 Trouy (FR); Diot, Emmanuel, 57710 Bure (FR)
(74) Mandataire: Bonnetat, Christian

(56) Documents cités:
- EP-A- 1 391 916
- US-A- 4 758 759
- US-B1- 6 316 867

## Description

La présente invention concerne une lampe à éclats à gaz rare, plus particulièrement, quoique non exclusivement, destinée à une balise de guidage de missile, et devant de ce fait être à la fois puissante, résistante et peu encombrante.

On connaît déjà, par exemple par les documents US-6 316 867 et US-6 351 058, une lampe à éclats à gaz rare comportant un corps pourvu d'une cavité, dont le fond porte un miroir concave et dont l'extrémité ouverte, opposée audit fond, est obturée par une fenêtre optique, ladite cavité étant emplie dudit gaz rare et enfermant une anode et une cathode entre lesquelles se forme un arc électrique commandé.

Dans ces lampes à éclats connues, le volume de ladite cavité est grand par rapport à l'arc, de sorte qu'il existe de grands écarts de température entre les différents points de ladite cavité, ce qui provoque l'instabilité dudit arc.

Pour éviter un tel inconvénient, il est déjà connu (voir par exemple le document US-4 758 759) de prévoir une ampoule étanche oblongue enfermant ledit gaz rare et pourvue à ses extrémités opposées d'une anode et d'une cathode entre lesquelles peut se former un arc électrique par suite de l'ionisation dudit gaz rare, ladite ampoule oblongue étant disposée dans l'axe dudit miroir concave et étant fixée, par l'une de ses extrémités, en porte-à-faux, audit corps, au voisinage du sommet dudit miroir concave.

Ainsi, grâce à une telle disposition, le gaz rare est confiné au volume de ladite ampoule, qui est inférieur à celui du miroir concave, de sorte que la température à l'intérieur de ladite ampoule -où se produit l'arc- est homogène et que la stabilité de l'arc est améliorée.

Cependant, afin d'obtenir un bon rendement optique/électrique avec une lampe à éclats du type de celui du document US-4 758 759, il est important que ladite ampoule soit longue pour engendrer un arc long. Or, du fait de la fixation de ladite ampoule dans la lampe, cette dernière est d'autant plus fragile que l'ampoule est plus longue.

La présente invention a pour objet de remédier à cet inconvénient.

A cette fin, selon l'invention, la lampe à éclats à gaz rare comportant :
- un corps pourvu d'une cavité, dont le fond porte un miroir concave et dont l'extrémité, opposée audit fond, est ouverte ;
- une fenêtre optique obturant ladite extrémité ouverte ; et
- une ampoule étanche oblongue enfermant ledit gaz rare et pourvue à ses extrémités opposées d'une anode et d'une cathode entre lesquelles peut se former un arc électrique par suite de l'ionisation dudit gaz rare, ladite ampoule oblongue étant disposée dans l'axe dudit miroir concave et étant fixée, par l'une de ses extrémités, audit corps, au voisinage du sommet dudit miroir concave,
est remarquable en ce que l'autre extrémité de ladite ampoule oblongue est fixée à ladite fenêtre optique.

Ainsi, on obtient une fixation solide de ladite ampoule, ce qui permet d'utiliser une ampoule de grande longueur présentant de bonnes performances.

Ladite anode et ladite cathode étant respectivement pourvues d'une queue d'anode et d'une queue de cathode qui traversent la paroi de ladite ampoule de façon étanche, il est avantageux que ladite queue d'anode et ladite queue de cathode soient axiales par rapport audit miroir concave et soient accessibles à l'extérieur de ladite lampe du fait que l'une traverse ledit corps et l'autre ladite fenêtre optique.

De plus, il est avantageux que, dans ledit corps, ladite cavité soit prolongée, du côté opposé à ladite fenêtre optique, par un logement axial, qui est traversé par l'une desdites queues d'anode et de cathode et dans lequel est emboîtée l'extrémité de ladite ampoule opposée à ladite fenêtre optique. De même, ladite fenêtre optique peut comporter un évidement axial et l'extrémité de ladite ampoule en regard de ladite fenêtre optique peut être emboîtée dans ledit évidement axial. Il est alors avantageux de prévoir, d'une part, entre ledit logement axial et l'extrémité de ladite ampoule disposée dans ledit logement et, d'autre part, entre ledit évidement axial et l'extrémité de ladite ampoule disposée dans ledit évidement, un coussinet d'une matière résistant à la chaleur et relativement souple, comme par exemple une matière à base de silicone, apte à absorber les dilatations thermiques.

Par ailleurs, afin d'assurer la fiabilité des déclenchements de l'arc dans l'ampoule étanche, il est avantageux que la lampe selon l'invention comporte, en plus desdites anode et cathode, une électrode de déclenchement, généralement appelée trigger, alimentée en THT (très haute tension, par exemple de l'ordre de 10 kV).

Dans ce cas, il est préférable que les moyens pour alimenter l'électrode de déclenchement en THT se trouvent, au moins en partie, au niveau dudit logement axial. Ils peuvent comporter une bague métallique, logée dans ledit logement axial concentriquement à celui-ci et entourant ladite ampoule étanche, ainsi qu'un conducteur à très haute tension, dont l'extrémité libre est appliquée avec pression contre ladite bague métallique. Au moins au voisinage de ladite bague métallique, ledit conducteur peut être orthogonal à l'axe dudit miroir concave pour pouvoir être introduit latéralement dans ladite lampe à éclats.

Ladite électrode de déclenchement peut être de tout type connu et être agencée de toute façon connue par rapport à ladite ampoule. Cependant, dans un mode de réalisation avantageux de l'invention, ladite électrode de déclenchement est portée par la paroi de ladite ampoule étanche, du côté extérieur de celle-ci, et est apte à ioniser ledit gaz rare contenu dans ladite ampoule par induction à travers la paroi de celle-ci. Elle peut alors être formée par un ressort hélicoïdal qui est enroulé sur ladite ampoule étanche et dont une extrémité, libre et saillante, s'applique élastiquement sur ladite bague métallique.

Les figures du dessin annexé feront bien comprendre comment l'invention peut être réalisée. Sur ces figures, des références identiques désignent des éléments semblables.

La figure 1 est une vue en coupe axiale d'un exemple de réalisation de la lampe à éclats conforme à la présente invention.

La figure 2 est une vue en coupe axiale éclatée de la lampe à éclats de la figure 1.

La figure 3 est une vue en coupe partielle selon la flèche III de la figure 1.

La lampe à éclats, conforme à la présente invention et représentée sur les figures 1 et 2, comporte un corps 1, par exemple en verre, en quartz, en une matière céramique, ... comprenant une cavité 2 pourvue d'une ouverture 3. Le fond de ladite cavité 2, opposé à l'ouverture 3, est conformé en miroir concave d'axe L-L et est revêtu d'une couche de métallisation 4, par exemple à base d'or. Ainsi, ladite couche 4 forme un miroir concave d'axe L-L, l'ouverture 3 étant au moins approximativement orthogonale audit axe.

Du côté opposé à l'ouverture 3, la cavité 2 du corps 1 est prolongée par un logement axial 5, qui est pourvu d'un orifice d'ouverture 5A à l'opposé de la cavité 2 et dans lequel est disposée une bague métallique 6, concentrique à l'axe L-L.

La lampe à éclats comporte également une fenêtre optique 7, par exemple en polycarbonate ou en borosilicate, percée d'un évidement central 8 et apte à être solidarisée du corps 1 pour obturer l'ouverture 3 de la cavité 2, orthogonalement à l'axe L-L.

Par ailleurs, la lampe à éclats selon l'invention comporte une ampoule étanche 9, dont la paroi 10 est par exemple réalisée en verre, en quartz, en borosilicate, etc ... L'ampoule étanche 9 est oblongue, d'axe X-X, et elle enferme un gaz rare, par exemple du xénon, ainsi qu'une anode 11 et une cathode 12. L'anode 11 et la cathode 12 sont disposées aux extrémités opposées de l'ampoule 9 et sont pourvues d'une queue d'anode 13 et d'une queue de cathode 14, rectilignes et coaxiales à l'axe X-X. Bien entendu, lesdites queues 13 et 14 traversent avec étanchéité la paroi 10 de l'ampoule 9, aux extrémités opposées de cette dernière.

Sur ces extrémités sont emboîtés, respectivement, des manchons 15, 16, par exemple à base de silicone, respectivement traversés par les queues 13 et 14 et respectivement adaptés au logement axial 5 et à l'évidement central 8.

De plus, sur la face extérieure de la paroi 10 de l'ampoule 9 est enroulé un ressort hélicoïdal métallique 17, apte à servir d'électrode de déclenchement d'arc par induction. Une extrémité libre 18 du ressort 17 est en saillie par rapport à l'ampoule 9.

Le corps 1 comporte de plus, au niveau de la bague métallique 6, une cheminée tubulaire latérale 19, d'axe au moins sensiblement orthogonal à l'axe L-L, permettant d'amener l'extrémité libre d'un conducteur de très haute tension 20 au contact de ladite bague métallique 6. A cet effet, par exemple, ladite cheminée tubulaire 19 est intérieurement filetée pour recevoir une vis creuse électriquement isolante 21, qui est traversée par ledit conducteur 20 et dont l'extrémité en regard de la bague 6 est en butée contre un élargissement conducteur 22 (par exemple une boule de soudure) solidaire de l'extrémité libre dudit conducteur 20. Ainsi, en vissant la vis 21 dans la cheminée 19, il est possible de presser l'élargissement conducteur 22 contre la face externe de la bague métallique 6 et donc de porter celle-ci à la très haute tension dudit conducteur 20.

En état de fonctionnement, comme cela est représenté sur la figure 1 :
- la fenêtre optique 7 est fixée, par exemple par collage, au corps 1 en obturant l'ouverture 3 ;
- l'ampoule 9 est disposée dans la cavité 2 de façon que son axe X-X soit confondu avec l'axe L-L du miroir 4 ;
- le coussinet 15 est logé dans le logement axial 5 et dans l'orifice 5A et est traversé par la queue d'anode 13 qui apparaît ainsi à l'extérieur de la lampe à éclats dans l'axe L-L ;
- le coussinet 16 est logé dans l'évidement axial 8 et est traversé par la queue de cathode 14 qui apparaît ainsi à l'extérieur de la lampe à éclats dans l'axe L-L ; et
- l'électrode de déclenchement 17 est entourée par la bague métallique 6 et l'extrémité saillante 18 de ladite électrode de déclenchement s'appuie élastiquement sur la face interne de ladite bague.

Ainsi, la lampe à éclats est prête à fonctionner en alimentant électriquement (de façon connue, non représentée) la queue d'anode 13 et la queue de cathode 14 et en alimentant électriquement l'électrode de déclenchement 17, par l'intermédiaire du conducteur 20, de l'élargissement 22, de la bague métallique 6 et de l'extrémité saillante 18.

## Revendications

1. Lampe à éclats à gaz rare comportant :
- un corps (1) pourvu d'une cavité (2), dont le fond porte un miroir concave (4) et dont l'extrémité, opposée audit fond, est ouverte (en 3) ;
- une fenêtre optique (7) obturant ladite extrémité ouverte ; et
- une ampoule étanche oblongue (9) enfermant ledit gaz rare et pourvue à ses extrémités opposées d'une anode (11) et d'une cathode (12) entre lesquelles peut se former un arc électrique par suite de l'ionisation dudit gaz rare, ladite ampoule oblongue étant disposée dans l'axe (L-L) dudit miroir concave (4) et étant fixée, par l'une de ses extrémités, audit corps (1), au voisinage du sommet dudit miroir concave (4),
**caractérisée en ce que** l'autre extrémité de ladite ampoule oblongue (9) est fixée à ladite fenêtre optique (7).

2. Lampe à éclats selon la revendication 1, dans laquelle ladite anode (11) et ladite cathode (12) sont respectivement pourvues d'une queue d'anode (13) et d'une queue de cathode (14) qui traversent la paroi (10) de ladite ampoule (9) de façon étanche,
**caractérisée en ce que** ladite queue d'anode (13) et ladite queue de cathode (14) sont axiales par rapport audit miroir concave (4) et sont accessibles à l'extérieur de ladite lampe du fait que l'une traverse ledit corps (1) et l'autre ladite fenêtre optique (7).

3. Lampe à éclats selon la revendication 2,
**caractérisée en ce que**, dans ledit corps (1), ladite cavité (2) est prolongée, du côté opposé à ladite fenêtre optique (7), par un logement axial (5), qui est traversé par l'une (13) desdites queues d'anode et de cathode et dans lequel est emboîtée l'extrémité de ladite ampoule (9) opposée à ladite fenêtre optique (7).

4. Lampe à éclats selon la revendication 3,
**caractérisée en ce qu**'un coussinet (15) est interposé entre ledit logement axial (5) et l'extrémité de ladite ampoule (9) disposée dans ledit logement.

5. Lampe à éclats selon l'une des revendications 1 à 4,
**caractérisée en ce que** ladite fenêtre optique (7) comporte un évidement axial (8) et **en ce que** l'extrémité de ladite ampoule (9) en regard de ladite fenêtre optique (7) est emboîtée dans ledit évidement axial (8).

6. Lampe à éclats selon la revendication 5,
**caractérisée en ce qu'**un coussinet (16) est interposé entre ledit évidement axial (8) et l'extrémité de ladite ampoule (9) disposée dans ledit évidement.

7. Lampe à éclats selon l'une des revendications 1 à 6,
**caractérisée en ce que**, en plus desdites anode et cathode (11, 12), elle comporte une électrode de déclenchement (17) alimentée en très haute tension (THT).

8. Lampe à éclats selon les revendications 3 et 7,
**caractérisée en ce qu'**elle comporte des moyens (19, 20, 21, 22, 6) pour amener ladite très haute tension au niveau dudit logement axial (5).

9. Lampe à éclats selon la revendication 8,
**caractérisée en ce que** lesdits moyens pour amener la très haute tension comportent une bague métallique (6) logée dans ledit logement axial (5) concentriquement à celui-ci et entourant ladite ampoule étanche (9).

10. Lampe à éclats selon l'une des revendications 7 à 9,
**caractérisée en ce que** ladite électrode de déclenchement (17) est portée par la paroi (10) de ladite ampoule étanche (9), du côté extérieur de celle-ci, et est apte à ioniser ledit gaz rare contenu dans ladite ampoule (9) par induction à travers la paroi (10) de celle-ci.

11. Lampe à éclats selon les revendications 8 et 9,
**caractérisée en ce que** ladite électrode de déclenchement (17) est formée par un ressort hélicoïdal qui est enroulé sur ladite ampoule étanche (9) et dont une extrémité saillante (18) s'applique élastiquement sur ladite bague métallique (6).

12. Lampe à éclats selon les revendications 7 et 8,
**caractérisée en ce que** lesdits moyens pour amener la très haute tension comportent un conducteur (20) dont l'extrémité (22) est appliquée avec pression contre ladite bague métallique (6).

13. Lampe à éclats selon la revendication 12, **caractérisée en ce que** ledit conducteur (20) est, au moins au voisinage de ladite bague métallique (6), orthogonal à l'axe (L-L) dudit miroir concave (4).

## Claims

1. Noble gas flashlight comprising:
- a body (1) provided with a cavity (2), whose bottom carries a concave mirror (4) and whose end, opposite to the said bottom, is open (at 3);
- an optical window (7) obturating the said open end; and
- a sealed oblong bulb (9) enclosing the said Noble gas and provided at its opposite ends with an anode (11) and with a cathode (12) between which an electric arc can be formed as a result of the ionisation of the said Noble gas, the said oblong bulb being placed in the axis (L-L) of the said concave mirror (4) and being fixed, by one of its ends, to the said body (1), in the vicinity of the apex of the said concave mirror (4), **characterized in that** the other end of the said oblong bulb (9) is fixed to the said optical window (7).

2. Flashlight according to Claim 1, in which the said anode (11) and the said cathode (12) are respectively provided with an anode tail (13) and a cathode tail (14) which traverse the wall (10) of the said bulb (9) in a sealed manner, **characterized in that** the said anode tail (13) and the said cathode tail (14) are axial with respect to the said concave mirror (4) and are accessible from outside of the said lamp due to the fact that one of them traverses the said body (1) and the other traverses the said optical window (7).

3. Flashlight according to Claim 2, **characterized in that**, in the said body (1), the said cavity (2) is extended, on the side opposite to the optical window (7), by an axial housing (5) which is traversed by one (13) of the said anode and cathode tails and in which is housed the end of the said bulb (9) that is opposite to the said optical window (7).

4. Flashlight according to Claim 3, **characterized in that** a bush (15) is interposed between the said axial housing (5) and the end of the said bulb (9) placed in the said housing.

5. Flashlight according to one of Claims 1 to 4, **characterized in that** the said optical window (7) comprises an axial opening (8) and **in that** the end of the said bulb (9) facing the said optical window (7) is fitted in the said axial opening (8).

6. Flashlight according to Claim 5, **characterized in that** a bush (16) is interposed between the said axial opening (8) and the end of the said bulb (9) placed in the said opening.

7. Flashlight according to one of claims 1 to 6, **characterized in that**, in addition to the said anode and cathode (11, 12), it comprises a triggering electrode (17) fed with very high voltage (THT).

8. Flashlight according to claims 3 and 7, **characterized in that** it comprises means (19, 20, 21, 22, 6) for taking the said very high voltage to the position of the said axial housing (5).

9. Flashlight according to Claim 8, **characterized in that** the said means for taking the very high voltage comprise a metal ring (6) housed in the said axial housing (5) such that it is concentric with the latter and surrounding the said sealed bulb (9).

10. Flashlight according to one of Claims 7 to 9, **characterized in that** the said triggering electrode (17) is carried by the wall (10) of the said sealed bulb (9), on the external side of the latter, and is able to ionize the said Noble gas contained in the said bulb (9) by induction through the wall (10) of the latter.

11. Flashlight according to Claims 8 and 9, **characterized in that** the said triggering electrode (17) is formed by a coil spring which is wound on the said sealed bulb (9) and of which one protruding end (18) is applied elastically on the said metal ring (6)

12. Flashlight according to Claims 7 and 8, **characterized in that** the said means of taking the very high voltage comprise a conductor (20) whose end (22) is applied with pressure against the said metal ring (6).

13. Flashlight according to Claim 12, **characterized in that** the said conductor (20) is, at least in the vicinity of the said metal ring (6), perpendicular to the axis (L-L) of the said concave mirror (4).

## Patentansprüche

1. Elektronenblitzlampe mit Edelgas, umfassend:
- einen Körper (1), der mit einem Hohlraum (2) versehen ist, dessen Boden einen Konkavspiegel (4) trägt und dessen dem Boden entgegengesetztes Ende offen ist (bei 3);
- ein optisches Fenster (7), das das offene Ende verschließt; und
- ein länglicher dichter Glaskolben (9), der das Edelgas einschließt und der an seinen entgegengesetzten Enden mit einer Anode (11) und einer Kathode (12) versehen ist, zwischen denen sich infolge der Ionisierung des Edelgases ein Lichtbogen bilden kann, wobei der längliche Glaskolben in der Achse (L-L) des Konkavspiegels (4) angeordnet ist und durch eines seiner Enden in der Nähe des Scheitels des Konkavspiegels (4) am Körper (1) befestigt ist,
**dadurch gekennzeichnet, dass** das andere Ende des länglichen Glaskolbens (9) am optischen Fenster (7) befestigt ist.

2. Elektronenblitzlampe nach Anspruch 1, wobei die Anode (11) und die Kathode (12) mit einem Anodenendstück (13) bzw. einem Kathodenendstück (14) versehen sind, die die Wand (10) des Glaskolbens (9) auf dichte Weise durchdringen, **dadurch gekennzeichnet, dass** das Anodenendstück (13) und das Kathodenendstück (14) axial in Bezug auf den Konkavspiegel (4) sind und von außerhalb des Blitzlichts **dadurch** zugänglich sind, dass das eine den Körper (1) und das andere das optische Fenster (7) durchdringt.

3. Elektronenblitzlampe nach Anspruch 2,
**dadurch gekennzeichnet, dass** in dem Körper (1) der Hohlraum (2) an der dem optischen Fenster (7) entgegengesetzten Seite durch eine axiale Aufnahme (5) verlängert wird, die von einem der (13) Endstücke des Anoden- und Kathodenendstücks, durchdrungen wird und in die das Ende des Glaskolbens (9), das dem optischen Fenster (7) entgegengesetzt ist, eingefügt ist.

4. Elektronenblitzlampe nach Anspruch 3,
**dadurch gekennzeichnet, dass** ein Füllstück (15) zwischen der axialen Aufnahme (5) und dem in der Aufnahme angeordneten Ende des Glaskolbens (9) gelagert ist.

5. Elektronenblitzlampe nach einem der Ansprüche 1 bis 4,
**dadurch gekennzeichnet, dass** das optische Fenster (7) eine axiale Aussparung (8) umfasst und dass das Ende des Glaskolbens (9), das dem optischen Fenster (7) gegenübersteht, in die axiale Aussparung (8) eingefügt ist.

6. Elektronenblitzlampe nach Anspruch 5,
**dadurch gekennzeichnet, dass** ein Füllstück (16) zwischen der axialen Aussparung (8) und dem in der Aussparung angeordneten Ende des Glaskolbens (9) gelagert ist.

7. Elektronenblitzlampe nach einem der Ansprüche 1 bis 6,
**dadurch gekennzeichnet, dass** es zusätzlich zur Anode und Kathode (11, 12) eine Auslöseelektrode (17) umfasst, die mit Höchstspannung (HöS) versorgt wird.

8. Elektronenblitzlampe nach den Ansprüchen 3 und 7,
**dadurch gekennzeichnet, dass** sie Mittel (19, 20, 21, 22, 6) umfasst, um die Höchstspannung in den Bereich der axialen Aufnahme (5) zu führen.

9. Elektronenblitzlampe nach Anspruch 8,
**dadurch gekennzeichnet, dass** die Mittel zum Führen der Höchstspannung einen Metallring (6) umfassen, der in der axialen Aufnahme (5) konzentrisch zu dieser angeordnet ist und den dichten Glaskolben (9) umgibt.

10. Elektronenblitzlampe nach einem der Ansprüche 7 bis 9,
**dadurch gekennzeichnet, dass** die Auslöseelektrode (17) durch die Wand (10) des dichten Glaskolbens (9) an der Außenseite derselben gehalten wird und in der Lage ist, das Edelgas, das in dem Glaskolben (9) enthalten ist, durch Induktion durch die Wand (10) desselben zu ionisieren.

11. Elektronenblitzlampe nach den Ansprüchen 8 und 9,
**dadurch gekennzeichnet, dass** die Auslöseelektrode (17) durch eine schraubenförmige Feder gebildet wird, die um den dichten Glaskolben (9) gewickelt ist und deren vorspringendes Ende (18) elastisch an den Metallring (6) gedrückt wird.

12. Elektronenblitzlampe nach den Ansprüchen 7 und 8,
**dadurch gekennzeichnet, dass** die Mittel zum Führen der Höchstspannung einen Leiter (20) umfassen, dessen Ende (22) mit Druck gegen den Metallring (6) gepresst wird.

13. Elektronenblitzlampe nach Anspruch 12,
**dadurch gekennzeichnet, dass** der Leiter (20) mindestens in der Nähe des Metallrings (6) rechtwinklig zur Achse (L-L) des Konkavspiegels (4) ist.
